# EUROPÄISCHE PATENTSCHRIFT

(11) **EP 1 159 088 B1**
(45) Veröffentlichungstag und Bekanntmachung des Hinweises auf die Patenterteilung: **17.07.2002**
(21) Anmeldenummer: 00908958.2
(22) Anmeldetag: 01.02.2000
(51) Int. Cl.: B07C 1/02

(54) **VERFAHREN UND VORRICHTUNG ZUM ENTLADEN EINES OBEN OFFENEN SENDUNGSBEHÄLTERS**
METHOD AND DEVICE FOR UNLOADING A POSTAL CONTAINER THAT HAS AN OPEN TOP
PROCEDE ET DISPOSITIF DE DECHARGEMENT D'UN CONTENEUR POSTAL OUVERT EN HAUT

(30) Priorität: 12.02.1999 DE 19905955
(43) Veröffentlichungstag der Anmeldung: 05.12.2001
(73) Patentinhaber: Siemens Dematic AG, 90475 Nürnberg (DE)
(72) Erfinder: ZIMMERMANN, Armin, D-78464 Konstanz (DE); ENENKEL, Peter, D-78465 Konstanz (DE); NOLTE, Dirk, D-77652 Offenburg (DE)
(74) Vertreter: Berg, Peter
(86) Internationale Anmeldenummer: DE0000268
(87) Internationale Veröffentlichungsnummer: WO0047341

(56) Entgegenhaltungen:
- WO-A-98/23393
- DE-A- 2 656 619

## Beschreibung

Die Erfindung betrifft ein Verfahren und eine Vorrichtung zum Entladen eines oben offenen Sendungsbehälters nach den Oberbegriffen der unabhängigen Ansprüche.

In den Sendungsverteilprozessen werden schmale Sendungen, z.B. Briefe, in entsprechenden Behältern transportiert. Um die Sendungen in Sortieranlagen entsprechend der Empfängeradressen zu sortieren, müssen die Behälter entladen werden und einer Stoffeingabe zugeführt werden. Dieses Entladen und Zuführen wurde bisher im wesentlichen manuell durchgeführt. Es wurde zwar auch in der DE 194 45 716 C1 eine Lösung zur automatischen Beschikkung der Stoffeingaben von Sortiermaschinen beschrieben, dabei wird aber der gefüllte Behälter mit Schwung auf die Stoffeingabe ausgekippt. Eine schonende Übergabe des Sendungsstapels im ausgerichteten Zustand ohne Gefahr der Beschädigung der einzelnen Sendungen ist hiermit nicht möglich. Ist es dabei notwendig, die Ausrichtung der Kanten beizubehalten, so muß der Stapel anschließend wieder zurückgedreht werden. Durch diese Vorgänge ist die für die weitere Verarbeitung notwendige Kantenausrichtung nicht zu gewährleisten.

Aufgabe der Erfindung ist es daher, mit einem Verfahren ein halbautomatisches bzw. vollautomatisches Entleeren von oben offenen Sendungsbehältern mit schräg nach außen verlaufenden Seitenwänden so zu ermöglichen, daß die Sendungen schonend unter Beibehaltung der Orientierung und Ausrichtung entladen werden. Dazu soll eine diesbezügliche Vorrichtung geschaffen werden.

Diese Aufgabe wird erfindungsgemäß durch die Verfahrensschritte gemäß Anspruch 1 gelöst. Die entsprechende Vorrichtung ist im unabhängigen Anspruch 4 dargestellt.

Die Sendungen werden mit den angegebenen Schritten und Mitteln so entnommen, daß die ausgerichtete Lage der Sendungen im Stapel erhalten bleibt und keine die Sendungen verschiebende und knitternde Kräfte auftreten. Dazu wird der Stapel komprimiert und eingeklemmt zwischen Haltestützen mit umlaufenden Förderbändern beim Entladen transportiert. Beim Einfahren der Haltestützen werden die Förderbänder so bewegt, daß auf die berührten Sendungen neben der Normalkraft keine weiteren Kräfte ausgeübt werden.

Die Ausführung der Schwenk- und Verfahrbewegungen erfolgt mittels üblicher und bekannter und deshalb hier nicht näher dargestellter Handlingsysteme mit NC-gesteuerten Achsen.

Vorteilhafte Ausgestaltungen der Erfindung sind in den Unteransprüchen dargestellt.

Anschließend wird die Erfindung in einem Ausführungsbeispiel anhand der Zeichnung näher erläutert.
Dabei zeigen
- FIG 1a: eine schematische Seitenansicht eines mit stehenden Sendungen beladenen Sendungsbehälters
- FIG 1b: eine schematische Seitenansicht des Sendungsbehälters mit komprimiertem Sendungsstapel
- FIG 1c: eine schematische Seitenansicht des Sendungsbehälters mit komprimiertem, zwischen Haltestützen mit Förderbändern gehaltenem Sendungsstapel
- FIG 2a-e: schematische Darstellungen gemäß dem Schnitt B-B der FIG 1c von hintereinander ablaufenden Vorgängen beim Entladen des Sendungsbehälters

In der FIG 1a ist der Sendungsbehälter 1 mit schräg nach außen verlaufenden Seitenwänden durchsichtig dargestellt. Beladen ist er mit einem lockeren Stapel 2 stehender Sendungen. Als erstes erfolgt gemäß FIG 1b die Komprimierung des Sendungsstapels, indem seitlich durch die Griffaussparungen mittels Stempein, die nicht näher dargestellt sind, gegen die Sendungen gedrückt wird (durch die Pfeile 3 angedeutet). Dabei können bei Bedarf auch die Drücke gemessen werden, um einen festgelegten Kompressionsdruck einzuhalten. Der Sendungsbehälter ist hierbei in einer nicht dargestellten Halte- und Positioniervorrichtung fixiert.

Danach werden von oben Haltestützen 4 an den Sendungsstapel 2 und in den freien Raum zwischen Stapel und Behälterseitenwand gefahren. Während dieser Abwärtsbewegung der Haltestützen 4 werden die umlaufenden Förderbänder so angetrieben, daß die berührenden Bandabschnitte zu den Sendungen stets bewegungslos sind. Dadurch werden die Sendungen schädigende Beanspruchungen durch die Haltestützen 4 vermieden. Haltestützen 4 und Stempel sind so aufeinander abgestimmt, daß sie sich beim Halten des Sendungsstapels 1 nicht gegenseitig behindern.

Ist der Sendungsstapel 2 auch zwischen den Haltestützen 4 eingeklemmt, so werden die Stempel entfernt (FIG 1c).

In den folgenden Figuren 2a-e wird der weitere Ablauf, im Schnitt B-B gesehen, erläutert.

FIG 2a zeigt noch einmal den Zustand gemäß FIG 1c. Wie zu erkennen, wurde der Sendungsbehälter 1 auf einer als Rollenbahn ausgeführten Transportbahn 5 antransportiert. Die Haltestützen 4 besitzen jeweils drei Förderbänder. Die Halte- und Positioniervorrichtung für den Sendungsbehälter 1 ist der Übersicht wegen nicht dargestellt. Es ist aber ein Drehpunkt 7 in einer Längsachse angegeben, um den die Halte- und Positioniervorrichtung mit dem Sendungsbehälter 1 und den Sendungen schwenkbar ist. Ferner ist noch eine bewegliche Anschlagwand 6 zu erkennen, deren Funktion noch erläutert wird. Nach FIG 2b wurde der Sendungsbehälter 1 mit dem Sendungsstapel 2 und den Haltestützen 4 um ca. 95° geschwenkt. Dadurch ist gesichert, daß bei einem eventuellen Ausbrechen von Sendungen des Stapels diese gegen die unten liegende Behälterwand stoßen. Aufgrund des Schwenkens etwas über 90° hinaus entsteht eine kleine Kraftkomponente, die verhindert, daß beim Wegschwenken des Behälters der Sendungsstapel sich mit zurückbewegt und eine große Kraftkomponente, die auf die zweite ausgerichtete Kante wirkt. Anschließend wird nur der Sendungsbehälter 1 soweit zurückgeschwenkt, daß ein Spalt zwischen Sendungsstapel 2 und Sendungsbehälter 1 entsteht und eine Bodenplatte 8 in diesen Spalt an die freie Längsseite des Sendungsstapels 2 fahren kann.

Außerdem wird die Anschlagwand 6 zur Sicherheit an die andere Längsseite des Sendungsstapels 2 gefahren, um ein Ausbrechen eines besonders labilen Sendungsstapels 2, z.B. bei besonders starken Unterschieden der Sendungen hinsichtlich Größe und Dicke zu dieser Seite hin zu vermeiden (FIG 2c).

Nun werden gemäß FIG 2d Sendungsstapel 2, Bodenplatte 8, Haltestützen 4 und Sendungsbehälter 1 mit Halte- und Positioniervorrichtung unter Beibehaltung der räumlichen Lage zueinander so zurückgeschwenkt, daß der Sendungsstapel 2 mit der darunter befindlichen Bodenplatte 8 horizontal ausgerichtet ist. Durch den Pfeil angedeutet wird der Sendungsbehälter 1 aus der Halte- und Positionsvorrichtung gelöst und fällt nach unten auf die Transportbahn 5, die ihn nach rechts abtransportiert (FIG 2e). Die Bodenplatte 8 mit dem darauf befindlichen eingeklemmten Sendungsstapel 2 hat solchen Abstand von der Transportbahn 5, daß die Sendungsbehälter 1 beim Transport auf ihr von der Bodenplatte 8 und dem Sendungsstapel 2 nicht behindert werden. Der Sendungsstapel 2 kann nunmehr der weiteren Bearbeitung zugeführt werden. Dies kann das Sortieren in einer Sortieranlage sein. Dazu wird der Sendungsstapel 2 mit der Bodenplatte 8 auf die Stoffeingabe transportiert. Nachdem die Bodenplatte 8 unter dem Sendungsstapel entfernt wurde und der Sendungsstapel 2 direkt auf der Stoffeingabe steht, bewegliche Trennmesser dieser Stoffeingabe an den Stapel bewegt wurden, können die Haltestützen 4 nach oben weggefahren werden, so daß der Sendungsstapel 2 von den Trennmessern übernommen wird und an die Vereinzelungsstelle transportiert werden kann.

Ist ein Sendungsbehälter 1 nicht vollständig gefüllt, werden die Sendungen durch eine Halteklemme, die am Sendungsbehälter befestigt wird, am Umkippen gehindert. Die Halteklemme ist so geformt, daß auch durch sie hindurch der Stempel den Sendungsstapel komprimieren kann.

## Patentansprüche

1. Verfahren zum Entladen eines oben offenen Sendungsbehälters mit schräg nach außen verlaufenden Seitenwänden , der mit auf ihren Schmalseiten nebeneinander stehenden schmalen Sendungen beladen ist und Griffaussparungen an den gegenüberliegenden Schmalseiten aufweist, **gekennzeichnet durch** folgende Schritte
- Aufnehmen des Sendungsbehälters in eine schwenkbare Halteund Positioniervorrichtung,
- Komprimieren des Sendungsstapels im horizontal ausgerichteten Sendungsbehälter mit horizontal beweglichen Stempeln **durch** die Griffaussparungen hindurch,
- Einführen von schwenk- und verfahrbaren Haltestützen mit antreibbaren umlaufenden Förderbändern von oben neben den Stempeln zum Halten des Sendungsstapels in der komprimierten Form, wobei die Förderbänder der Haltestützen dabei so angetrieben werden, daß die die Sendungen berührenden Förderbandabschnitte gegenüber den Sendungen bewegungslos sind,
- Entfernen der Stempel aus dem Sendungsbehälter,
- Schwenken des gefüllten Sendungsbehälters mit den Haltestützen um >90° um eine Längsachse soweit, daß sich der Sendungsstapel auf die nunmehr untere Seitenwand des Sendungsbehälters abstützen kann,
- Zurückschwenken des Sendungsbehälters soweit, daß eine verfahr- und schwenkbare Bodenplatte zwischen Sendungsbehälter und Sendungsstapel einführbar ist,
- Einführen der Bodenplatte zwischen dem Sendungsbehälter und dem Sendungsstapel,
- Zurückschwenken des Sendungsbehälters, der Bodenplatte und des zwischen den Haltestützen eingeklemmten Sendungsstapels unter Beibehaltung ihrer Lagen zueinander in eine horizontale Lage des Sendungsstapels,
- Lösen des Sendungsbehälters aus der Halte- und Positioniervorrichtung und Entfernen des Sendungsbehälters.

2. Verfahren nach Anspruch 1, **dadurch gekennzeichnet, daß** in den Schwenklagen des Sendungsstapels mit Schwenkwinkeln von >90° gegenüber der Horizontalen eine Anschlagwand den Sendungsstapel abstützt.

3. Verfahren nach Anspruch 1, **dadurch gekennzeichnet, daß** die Bodenplatte mit dem von den Haltestützen gehaltenen Sendungsstapel auf die Stoffeingabe einer Sendungssortieranlage bewegt wird, die Bodenplatte unter dem Sendungsstapel weggezogen wird und der Sendungsstapel nach Hochfahren der Haltestützen von Trennmessern der Stoffeingabe übernommen wird.

4. Vorrichtung zum Entladen eines oben offenen Sendungsbehälters (1) mit schräg nach außen verlaufenden Seitenwänden, der mit auf ihren Schmalseiten nebeneinannder stehenden schmalen Sendungen (2) beladen ist und Griffaussparungen an den gegenüberliegenden Schmalseiten aufweist, **gekennzeichnet durch**
- horizontal bewegliche Stempel zur Kompression des Sendungsstapels in einer horizontalen Grundposition des Sendungsbehälters (1) **durch** die Griffaussparungen hindurch,
- den komprimierten Sendungsstapel (2) im Behälter übernehmende und haltende, schwenk- und verfahrbare Haltestützen (4) mit antreibbaren Förderbändern,
- eine schwenkbare Halte- und Positioniervorrichtung für den Sendungsbehälter,
- eine schwenk- und verfahrbare Bodenplatte (8)
- und eine Steuereinheit sowie Sensoren zur Realisierung der Verfahrensschritte nach Anspruch 1.

5. Vorrichtung nach Anspruch 4, **gekennzeichnet durch** eine bewegliche Anschlagwand (6) zur Abstützung des geschwenkten Sendungsstapels (2) bei einem Schwenkwinkel gegenüber der Horizontalen von >90°.

6. Vorrichtung nach Anspruch 4, **gekennzeichnet durch** eine horizontal ausgerichtete Transportbahn (5) zum Zuund Abführen der Sendungsbehälter (1).

## Claims

1. Method for unloading a mail container open at the top and having side walls which run obliquely outwards, which is loaded with narrow items of mail standing beside one another on their narrow sides and has handle cutouts on the opposite narrow sides, **characterized by** the following steps:
- picking up the mail container in a pivotable holding and positioning apparatus,
- compressing the stack of mail in the horizontally aligned mail container with horizontally moveable plungers through the handle cutouts,
- inserting pivotable and moveable holding supports having driveable circulating conveyor belts from above beside the plungers in order to hold the stack of mail in the compressed form, the conveyor belts of the holding supports being driven in such a way that the conveyor belt sections touching the items of mail do not move with respect to the items of mail,
- removing the plungers from the mail container,
- pivoting the filled mail container with the holding supports by > 90° about a longitudinal axis to such an extent that the stack of mail can be supported on what is now the lower side wall of the mail container,
- pivoting the mail container back until a moveable and pivotable baseplate can be inserted between mail container and stack of mail,
- inserting the baseplate between the mail container and the stack of mail,
- pivoting back the mail container, the baseplate and the stack of mail clamped in between the holding support, while maintaining their positions in relation to one another, into a horizontal position of the stack of mail,
- detaching the mail container from the holding and positioning apparatus and removing the mail container.

2. Method according to Claim 1, **characterized in that** in the pivoted positions of the stack of mail with pivoting angles of > 90° with respect to the horizontal, a stop wall supports the stack of mail.

3. Method according to Claim 1, **characterized in that** the baseplate with the stack of mail held by the holding support is moved onto the material inlet of a mail sorting system, the baseplate under the stack of mail is pulled away and the stack of mail is accepted by dividing blades in the material inlet after the holding supports have been moved up.

4. Apparatus for unloading a mail container (1) open at the top and having side walls which run obliquely outwards, which is loaded with narrow items of mail (2) standing beside one another on their narrow sides and has handle cutouts on the opposite narrow sides, **characterized by**
- horizontally moveable plungers to compress the stack of mail through the handle cutouts in a horizontal basic position of the mail container (1),
- holding supports (4) which accept and hold the compressed stack of mail (2) in the container, can be pivoted and moved and have driveable conveyor belts,
- a pivotable holding and positioning device for the mail container,
- a baseplate (8) which can be pivoted and moved
- and a control unit and also sensors for implementing the method steps according to Claim 1.

5. Apparatus according to Claim 4, **characterized by** a moveable stop wall (6) for supporting the pivoted stack of mail (2) in the event of a pivoting angle of > 90° with respect to the horizontal.

6. Apparatus according to Claim 4, **characterized by** a horizontally aligned transport track (5) for feeding and discharging the mail containers (1).

## Revendications

1. Procédé pour le déchargement d'un conteneur d'envois qui est ouvert vers le haut, qui a des parois latérales inclinées vers l'extérieur, qui est chargé d'envois étroits debout sur leurs côtés étroits les uns à côté des autres et qui comporte des évidements de préhension sur les côtés étroits opposés, **caractérisé par** les étapes suivantes :
- réception du conteneur d'envois dans un dispositif de maintien et de positionnement pivotant,
- compression de la pile d'envois dans le conteneur d'envois orienté horizontalement par des pistons mobiles horizontalement passant par les évidements de préhension,
- introduction de supports de maintien pivotants et déplaçables, comportant des bandes transporteuses tournantes entraînées, d'en haut à côté des pistons en vue du maintien de la pile d'envois dans sa formé comprimée, les bandes transporteuses des supports de maintien étant entraînées de telle sorte que les tronçons de bandes transporteuses au contact des envois sont immobiles par rapport aux envois,
- éloignement des pistons hors du conteneur d'envois,
- pivotement du conteneur d'envois plein avec les supports de maintien de plus de 90° autour d'un axe longitudinal de telle sorte que la pile d'envois peut s'appuyer sur la paroi latérale maintenant inférieure du conteneur d'envois,
- pivotement en arrière du conteneur d'envois jusqu'à ce qu'une plaque de fond déplaçable et pivotante puisse être introduite entre le conteneur d'envois et la pile d'envois,
- introduction de la plaque de fond entre le conteneur d'envois et la pile d'envois,
- pivotement en arrière du conteneur d'envois, de la plaque de fond et de la pile d'envois serrée entre les supports de maintien en respectant leurs positions les uns par rapport aux autres dans une position horizontale de la pile d'envois,
- enlèvement du conteneur d'envois hors du dispositif de maintien et de positionnement et éloignement du conteneur d'envois.

2. Procédé selon la revendication 1, **caractérisé par le fait que**, dans les positions pivotées de la pile d'envois avec des angles de pivotement supérieurs à 90° par rapport à l'horizontale, une paroi de butée soutient la pile d'envois.

3. Procédé selon la revendication 1, **caractérisé par le fait que** la plaque de fond avec la pile d'envois tenue par les supports de maintien est déplacée vers l'entrée de matière première d'une installation de tri d'envois, que la plaque de fond sous la pile d'envois est retirée et que la pile d'envois est prise en charge par des couteaux de séparation de l'entrée de matière première après la remontée des supports de maintien.

4. Dispositif pour le déchargement d'un conteneur d'envois (1) qui est ouvert vers le haut, qui a des parois latérales inclinées vers l'extérieur, qui est chargé d'envois étroits (2) debout sur leurs côtés étroits les uns à côté des autres et qui comporte des évidements de préhension sur les côtés étroits opposés, **caractérisé par**
- des pistons mobiles horizontalement pour la compression de la pile d'envois dans une position de base horizontale du conteneur d'envois (1) en passant par les évidements de préhension,
- des supports de maintien (4) qui prennent en charge et maintiennent la pile d'envois comprimée (2) dans le conteneur, qui sont pivotants et déplaçables et qui comportent des bandes transporteuses pouvant être entraînées,
- un dispositif de maintien et de positionnement pivotant pour le conteneur d'envois,
- une plaque de fond (8) pivotante et déplaçable,
- et une unité de commande ainsi que des capteurs pour la mise en oeuvre des étapes du procédé selon la revendication 1.

5. Dispositif selon la revendication 4, **caractérisé par** une paroi de butée (6) mobile pour le soutien de la pile d'envois (2) pivotée selon un angle de pivotement supérieur à 90° par rapport à l'horizontale.

6. Dispositif selon la revendication 4, **caractérisé par** une voie de transport (5) orientée horizontalement pour l'amenée et l'évacuation des conteneurs d'envois (1).
